# EUROPÄISCHE PATENTSCHRIFT

(11) **EP 0 924 324 B1**
(45) Veröffentlichungstag und Bekanntmachung des Hinweises auf die Patenterteilung: **04.09.2002**
(21) Anmeldenummer: 98122732.5
(22) Anmeldetag: 30.11.1998
(51) Int. Cl.: D01H 13/14, D01H 13/16

(54) **Vorrichtung zur Ueberwachung von Garnen an Ringspinnmaschinen**
Apparatus for the supervision of yarns on ring spinning machines
Appareil pour la surveillance de fils sur métiers à filer à anneau

(30) Priorität: 17.12.1997 CH 289097
(43) Veröffentlichungstag der Anmeldung: 23.06.1999
(73) Patentinhaber: ZELLWEGER LUWA AG, 8610 Uster (CH)
(72) Erfinder: Felix, Ernst, 8610 Uster (CH)

(56) Entgegenhaltungen:
- EP-A- 0 286 046
- DE-A- 2 750 153
- DE-B- 2 558 297
- US-A- 4 112 665
- PATENT ABSTRACTS OF JAPAN vol. 13, no. 179 (C-590), 26. April 1989 & JP 62 154915 A (NORIYOSHI MINEMATSU ET AL), 22. Juni 1987

## Beschreibung

Die Erfindung betrifft eine Vorrichtung zur Überwachung von Garnen an Spinnmaschinen, mit einem Sensor, der längs einer Bahn vor den Produktionsstellen fahrbar angeordnet ist.

In der Spinnerei ist die Ungleichmässigkeit des Garns einer der wichtigsten Parameter bei der Qualitätskontrolle von Gamen. Diese Qualitätskontrolle wird bis heute fast ausschliesslich anhand von Stichproben im Labor durchgeführt. Mit Stichproben ist es aber nicht möglich sog. Ausreisser, also Stellen im Garn, die eine wesentliche Abweichung vom gewünschten Durchmesser haben, zu erfassen. Solche Ausreisser treten aber immer wieder auf. Diese zu erkennen ist aber nur mit einer Kontrolle sämtlicher Produktionsstellen möglich. Eine umfassende Qualitätskontrolle direkt an jeder Produktionsstelle ist aber absolut unrealistisch.

Heute ist es üblich, z. B. mit sog. Wandersensoren, die Anzahl der Fadenbrüche an jeder Spinnstelle zu erfassen. Die Fadenbruchzahl der einzelnen Spinnstellen gibt einen Hinweis auf eventuelle Ausreisser im Garn.

Insbesondere ist aus der CH 601093 eine Vorrichtung zum Überwachen einer laufenden Folge von Arbeitsstellen einer Textilmaschine auf Fadenbruch bekannt, bei der ein, an den Arbeitsstellen vorbeigeführter Tastkopf, zur berührungslosen Aufnahme von elektrischen Signalen, auf einer Führungsschiene an den Arbeitsstellen vorbeigeführt wird. Dieser Wandersensor oder Tastkopf reagiert nach einem magnetischem Prinzip auf die Rotation des ferromagnetischen Ringläufers der Arbeitsstelle.

Ein Nachteil der genannten Vorrichtung besteht aber darin, dass damit lediglich ein Fadenbruch über den stillstehenden Ringläufer detektiert werden kann. Insbesondere gibt diese Vorrichtung keine Angaben über die Qualität des gesponnenen Garnes ab, denn sie reagiert nicht auf das Gam an sich.

Die Qualitätskontrolle im Labor erfolgt aus praktischen Gründen erst einige Tage nach der Stichprobenentnahme. Eine rasche Reaktion auf eventuelle Veränderungen genereller Art ist daher so nur bedingt möglich.

Es ist deshalb die Aufgabe der vorliegenden Erfindung, wie sie in den Patentansprüchen gekennzeichnet ist, eine Vorrichtung zu schaffen, mit der jede Spinnstelle einer Ringspinnmaschine soweit überwacht werden kann, dass Ausreisser und andere Unregelmässigkeiten im Gam festgestellt werden können. Dies wird mit der vorliegenden Erfindung dadurch erreicht, dass ein sog. Wandersensor entlang der Produktions- oder Spinnstellen längs einer Bahn geführt wird, der ein spezielles Messorgan zur Bestimmung des Gamquerschnittes und/oder Garndurchmessers enthält. Dazu wird das rotierende Garn, insbesondere der sogenannte Ballon beleuchtet und dabei werden durch das Garn Lichtveränderungen verursacht, die beim Vorbeifahren des Wandersensors an jeder Spinnstelle mindestens näherungsweise in einen Momentanwert des Gamdurchmessers und/oder Garnquerschnittes umgesetzt werden. Aus dem so bestimmten Gamdurchmesser oder der Gammasse können nun Merkmale berechnet werden, aus denen die Qualität des Garns bestimmt werden kann.

Die erfindungsgemässe Vorrichtung weist deshalb einen Wandersensor mit mindestens einem Messorgan auf, das geeignet ist den Durchmesser oder die Masse zu bestimmen. Beispielsweise ist mindestens eine Lichtquelle und mindestens ein Lichtempfänger im Bereich des rotierenden Garnes zur Erfassung des Garnquerschnitts und/oder des Gamdurchmessers vorgesehen.

Die durch die Erfindung erreichten Vorteile sind insbesondere darin zu sehen, dass damit bereits nach kurzer Zeit an einer Ringspinnmaschine Spindeln erkannt werden können, die Garn mit Ausreissern produzieren. Damit ist eine aufwendige Prüfung des Garns auf Ausreisser nicht mehr notwendig und die Resultate sind viel kurzfristiger erreichbar. Zudem werden systematisch alle Spinnstellen gleichmässig erfasst, so dass man damit rechnen kann, dass eben Ausreisser und auch andere Unregelmässigkeiten im Garn praktisch laufend erfasst werden. Die vorgeschlagene Vorrichtung ist zudem sehr einfach und damit kostengünstig. Sie ist auch problemlos automatisierbar.

Im folgenden wird die Erfindung anhand eines Beispiels und mit Bezug auf die beiliegenden Figuren näher erläutert. Es zeigen:
Figur 1 ein schematische Darstellung der erfindungsgemässen Vorrichtung,
Figur 2 einen Schnitt durch einen Teil der Vorrichtung,
Figur 3, 4 und 5 je eine Aufsicht je einer Ausführung,
Figur 6 und 7 je ein Detail der Vorrichtung und
Figuren 8 und 9 je einen Signalverlauf wie er in der Vorrichtung auftreten kann.

Fig. 1 zeigt schematisch einen Wandersensor 1 mit einem Messorgan 2, der auf einer Schiene 4 oder einer Bahn entlang einer Ringbank 5 mit Spinn- oder Produktionsstellen 6, 7 und 8 gleitet. Die typischen Teile einer Ringspinnmaschine, sowie die Wandersensoren zur Erfassung von Fadenbrüchen werden aus der CH 601093 als bekannt vorausgesetzt. Über eine Leitung 9 ist der Wandersensor 1 mit einer Auswerteeinheit 10 verbunden, die auch einen Ausgang 11, beispielsweise für die Ausgabe von Ausreissem oder anderen, die Qualität des Garns darstellenden Werten, aufweist. Die Übertragung der Signale vom Wandersensor 1 an die Leitung 9 erfolgt dabei entweder über den Antrieb des Wandersensors wie in der genannten CH 601 093 beschrieben, oder aber über die leitend ausgebildete Schiene 4.

In Fig. 2 sind wiederum einige der aus Fig. 1 bekannten Elemente zu sehen, nämlich insbesondere eine Spinnstelle 7 mit einer Spule 12, die Ringbank 5 mit einem Ring 13 und einem Ringläufer 14, die Schiene 4 mit dem Wandersensor 1, sowie das Messorgan 2. Man erkennt hier auch das Garn 15, das den bekannten Ballon 16 bildet.

Fig. 3 zeigt eine Ausführung eines Wandersensors 17 mit einem optisch arbeitenden Messorgan 18 und beidseitig davon angeordneten Lichtquellen 19 und 20, die so ausgerichtet sind, dass die Oberfläche 21 einer Spule beleuchtet wird.

Fig. 4 zeigt eine Ausführung eines Wandersensors 22 mit einem optisch arbeitenden Messorgan 23 und beidseitig davon angeordneten Lichtquellen 24 und 25, die so ausgerichtet sind, dass die Laufbahn 26 oder der Ballon einer Spinnstelle beleuchtet wird.

Fig. 5 zeigt eine Spinnstelle mit Separatoren 27, 28 und ortsfesten, daran angebrachten Spiegelelementen 29, 30. Ferner erkennt man die Laufbahn 31 des Garns 32 sowie die Schiene 33 mit einem Wandersensor 34 und seinen weiteren Stellungen 34' und 34'=, die er im Vorbeigehen zeitweise einnimmt. Auf dem Wandersensor 34 ist ein Sender 35 und ein Empfänger 36 für Wellen, vorzugsweise Licht-Wellen vorgesehen. Jedes Spiegelelement 29, 30 und die Sender 35 und Empfänger 36 weisen je eine Schnittfläche 37, 38 und 39, 40 auf, die einander in der gezeigten Stellung des Wandersensors 34 gegenüberstehen.

Fig. 6 zeigt eine schematische Darstellung der Arbeitsweise eines Empfängers oder Messorgans 41, das mit einem vorgeschalteten Spalt 42 zusammenarbeitet.

Fig. 7 zeigt eine schematische Darstellung der Arbeitsweise eines Empfängers oder Messorgans 43, das mit einer vorgeschalteten Linse oder einem Objektiv 44 zusammenarbeitet.

Fig. 8 zeigt Impulse 45, 46 verschiedener Amplitude A, die proportional zum Durchmesser eines Garnes sind. Die Impulse 45, 46 sind demnach Signale, wie sie das Messorgan abgeben kann.

Fig. 9 zeigt Impulse 47, 48 verschiedener Länge, die ebenfalls proportional zum Durchmesser eines Garnes sind. Die Impulse 47, 48 sind demnach Signale, wie sie das Messorgan abgeben kann.

Die Wirkungsweise der Erfindung ist wie folgt:
Das Messorgan 2 im Wandersensor 1 erfasst beim Vorbeifahren an den Spinnstellen 6, 7, 8 nicht den Ringläufer, sondern direkt das Garn 49, 50, 51, das um die Spindel rotiert. Davon wird jeweils ein Messwert, der mindestens näherungsweise dem Garndurchmesser bzw. Garnquerschnitt entspricht abgeleitet. Grundsätzlich erfasst ein solches Messorgan also jeweils nur einen Messpunkt pro Umdrehung des Garns um die Spindel und dies nur beim Vorbeifahren vor der betreffenden Spindel. Durch entsprechende statistische Auswertung der Messresultate in der Auswerteeinheit 10, die deshalb aus einem entsprechend programmierten Prozessor besteht, lassen sich die Ausreisser jedoch erkennen.

Allen nachfolgend beschriebenen möglichen Lösungen gemeinsam ist ferner das Prinzip, dass das Garn durch seine Rotation eine Veränderung des Lichtes bewirkt, das in einem Empfänger in einem Wandersensor aufgenommen wird. Dabei muss die Veränderung des empfangenen Lichtes eine gute Korrelation zum Garndurchmesser und damit auch zum Garnquerschnitt aufweisen.

Ein erstes Beispiel für ein spezielles Messorgan zur Erfassung des Garndurchmessers zeigen die Figuren 2 bis 4. Dabei wird das Garn oberhalb des Ringes 13 mit mindestens einer, besser aber mit zwei sich kreuzenden Lichtquellen 19, 20 oder 24, 25 angestrahlt. Der Bereich der Lichtstrahlen ist in Fig. 3 und 4 gestrichelt angedeutet. Ein lichtempfindliches Messorgan 23 (Fig. 4) ist nun so ausgebildet, dass es das vom Garn reflektierte Licht nur in einem sehr kurzen Bereich aufnimmt. Das Messorgan 18 gemäss Fig. 3 dagegen nimmt das vom Garn abgeschattete Licht in einem kurzen Bereiche auf. Im weiteren kann das Garn zur Messung so erscheinen, wie wenn es nur durch einem schmalen Schlitz betrachtet würde, was mit der Anordnung gemäss Fig. 6 angedeutet ist. Dabei strahlt das Garn 52 sein reflektiertes Licht durch den Spalt 42 auf das Messorgan 41, hier beispielsweise als Fotoelement ausgebildet, ab.

Besser als ein Spalt ist eine Optik 44 mit mindestens einer Linse, wie sie prinzipiell in Fig.7 dargestellt ist. Die Theorie der Optik ist bekannt und muss damit nicht weiter erläutert werden.

Bei jeder Umdrehung des Garnes ergibt sich ein Impuls. Je nach scheinbarer Breite des Spaltes 42 sind zwei verschiedene Auswerteverfahren möglich. Ist das Garn immer dünner als die Spaltbreite, so ergibt sich ein Impuls wie er typisch in Fig. 8 aufgezeigt ist. Je grösser der Garndurchmesser, umso grösser ist die Amplitude A des Impulses. Ist der Gamdurchmesser hingegen immer grösser als die Spaltbreite, so ergibt sich ein typischer Impulsverlau gemäss Fig. 9. In diesem Falle ist die Zeit T1, T2 ein Mass für den Gamdurchmesser. Für die Signalverarbeitung in Prozessoren ist die Variante mit der Zeitmessung günstiger.

Eine andere Möglichkeit zur Erfassung des Garndurchmessers ist in Fig. 3 dargestellt. Hierbei wird statt des Garnes der Spinncops auf seiner Oberfläche 21 hinter dem rotierenden Garn angestrahlt Das Garn wird von den Lichtstrahlen nicht beleuchtet. Es bleibt in dessen Schatten. Der Spinncops reflektiert nun Licht auf das Messorgan, dessen Optik im Prinzip wie im vorangehenden Beispiel ausgeführt sein kann. Im Gegensatz zum vorangehenden Beispiel erfolgt nun jedoch eine Abschattung des reflektierten Lichtes durch das Garn. Statt eines Lichtimpulses, wie im vorangehenden Beispiel, wird in diesem Falle der Abschattungsimpuls ausgewertet.

Um Einflüsse durch Fremdlicht zu vermeiden, ist es vorteilhaft, z.B. Infrarotlicht zu verwenden, oder das Licht der Lichtsender 19 bis 25 zu modulieren und nach dem Empfang wieder zu demodulieren.

Ein weiteres Ausführungsbeispiel zeigt Fig. 5. Hierbei wird das Licht vom Lichtsender 35 über Spiegelelemente 30, 29 zum Lichtempfänger 36 umgelenkt. Im Beispiel in Fig. 5 werden zwei Spiegel 29 und 30 verwendet. Der Lichtempfänger 36 ist wiederum nur mit einem Spalt ausgestattet. In diesem Beispiel wird der Lichtstrahl durch das rotierende Garn abgeschwächt oder ganz unterbrochen. Es gelten für die Impulse und die Optik die gleichen Überlegungen wie bei den obigen Beispielen. Die Geschwindigkeit mit der der Wandersensor 34 bewegt wird ist natürlich viel kleiner als die Geschwindigkeit mit der das Garn um die Spule rotiert. Deshalb wird mindestens einmal pro Durchgang des Wandersensors 34 die gezeigte Stellung, bei der das Garn 32 in den Lichtstrahl 53 fällt, auftreten.

Wenn sich der Wandersensor der Spindel nähert, ergeben sich vorerst nur schwache Impulse, die dann immer stärker werden bis zu einem Maximum, wenn sich der Wandersensor direkt vor der Spindel befindet. Nachher werden die Impulse wieder schwächer. Es ergibt sich also eine ganze Reihe von Lichtimpulsen. Damit stets reproduzierbare Werte erhalten werden, soll z.B. jeweils nur der Maximalwert, oder der Mittelwert von ein paar Impulsen vor und nach dem Maximalwert, als eigentlicher Messwert erachtet werden.

In den obigen Ausführungen ist gezeigt, wie jeweils ein einzelner Messwert pro Spindel erhalten werden kann. Diese Messwerte können nun in bekannter Weise pro Spindel gespeichert werden. Aus diesen Messwerten kann dann die Streuung berechnet werden. Diejenigen Spindeln, bei denen die Streuung am grössten ist, sind die gesuchten Spindeln, die Ausreisser im Garn produzieren.

Die Messwerte können auch pro Durchgang des Wandersensors entlang der ganzen Ringspinnmaschine gemittelt werden. Dadurch kann der zeitliche Verlauf der Ungleichmässigkeit pro Ringspinnmaschinenseite verfolgt werden. Veränderungen wie sie beispielsweise durch Klimastörungen, Rohmaterialschwankungen und dergleichen auftreten können, lassen sich derart unmittelbar feststellen, im Gegensatz zur üblichen Stichprobenentnahme mit anschliessender Prüfung im Labor.

## Patentansprüche

1. Vorrichtung zur Überwachung von Gamen an Spinnmaschinen, mit einem Wandersensor (1), der längs einer Bahn (4) vor den Produktionsstellen fahrbar angeordnet ist, **dadurch gekennzeichnet, dass** der Wandersensor zur Erfassung des Durchmessers des Garns ausgebildet und angeordnet ist.

2. Vorrichtung nach Anspruch 1, **dadurch gekennzeichnet, dass** der Wandersensor ein optisch arbeitendes Messorgan (2) aufweist.

3. Vorrichtung nach Anspruch 1, **dadurch gekennzeichnet, dass** der Wandersensor oberhalb einer Ringbank (5) im Bereiche eines Ballons (16) angeordnet ist.

4. Vorrichtung nach Anspruch 1, **dadurch gekennzeichnet, dass** der Wandersensor mit einer Auswerteeinheit (10) verbunden ist.

5. Vorrichtung nach Anspruch 1, **dadurch gekennzeichnet, dass** der Wandersensor Lichtquellen (19, 20, 24, 25, 35) aufweist.

6. Vorrichtung nach Anspruch 1, **dadurch gekennzeichnet, dass** der Wandersensor einen Empfänger (36) aufweist.

7. Vorrichtung nach Anspruch 1, **dadurch gekennzeichnet, dass** dem Wandersensor (1) für jede Spindel ortsfeste Spiegelelemente (29, 30) zugeordnet sind.

8. Vorrichtung nach Anspruch 5, **dadurch gekennzeichnet, dass** die Lichtquellen moduliert sind.

9. Vorrichtung nach Anspruch 2, **dadurch gekennzeichnet, dass** das Messorgan zur Auswertung von Lichtveränderungen ausgebildet ist, die durch das rotierende Garn verursacht sind.

## Claims

1. Device for monitoring yarns on spinning machines, with a travelling sensor (1) which is disposed such that it can travel along a track (4) in front of the production stations, **characterised in that** the travelling sensor is formed and disposed to detect the diameter of the yarn.

2. Device according to claim 1, **characterised in that** the travelling sensor comprises an optically operating measuring member (2).

3. Device according to claim 1, **characterised in that** the travelling sensor is disposed above a ring rail (5) in the region of a balloon (16).

4. Device according to claim 1, **characterised in that** the travelling sensor is connected to an evaluation unit (10).

5. Device according to claim 1, **characterised in that** the travelling sensor comprises light sources (19, 20, 24, 25, 35).

6. Device according to claim 1, **characterised in that** the travelling sensor comprises a receiver (36).

7. Device according to claim 1, **characterised in that** stationary reflector elements (29, 30) are associated with the travelling sensor (1) for each spindle.

8. Device according to claim 5, **characterised in that** the light sources are modulated.

9. Device according to claim 2, **characterised in that** the measuring member is formed to evaluate light changes caused by the rotating yarn.

## Revendications

1. Dispositif pour la surveillance de fils sur des métiers à filer, avec un capteur migrant (1) qui est disposé d'une manière déplaçable le long d'une voie (4) devant les postes de production, **caractérisé en ce que** le capteur migrant est réalisé et disposé pour détecter le diamètre du fil.

2. Dispositif selon la revendication 1, **caractérisé en ce que** le capteur migrant présente un organe de mesure (2) fonctionnant d'une manière optique.

3. Dispositif selon la revendication 1, **caractérisé en ce que** le capteur migrant est disposé au-dessus d'une place-bande porte-anneaux (5) au voisinage d'un ballon (16).

4. Dispositif selon la revendication 1, **caractérisé en ce que** le capteur migrant est relié à une unité d'évaluation (10).

5. Dispositif selon la revendication 1, **caractérisé en ce que** le capteur migrant présente des sources de lumière (19, 20, 24, 25, 35).

6. Dispositif selon la revendication 1, **caractérisé en ce que** le capteur migrant présente un récepteur (36).

7. Dispositif selon la revendication 1, **caractérisé en ce que** des éléments formant miroir fixes (29, 30) sont associés au capteur migrant (1) pour chaque broche.

8. Dispositif selon la revendication 5, **caractérisé en ce que** les sources de lumière sont modulées.

9. Dispositif selon la revendication 2, **caractérisé en ce que** l'organe de mesure est réalisé pour l'évaluation de modifications de lumière qui sont provoquées par le fil tournant.
